# EUROPÄISCHE PATENTSCHRIFT

(11) **EP 1 885 997 B1**
(45) Veröffentlichungstag und Bekanntmachung des Hinweises auf die Patenterteilung: **10.12.2008**
(21) Anmeldenummer: 06741015.9
(22) Anmeldetag: 26.05.2006
(51) Int. Cl.: E21D 21/00

(54) **VERFAHREN UND VORRICHTUNG ZUM BOHREN, INSBESONDERE SCHLAG- ODER DREHSCHLAGBOHREN, EINES LOCHES IN BODEN- ODER GESTEINSMATERIAL**
METHOD AND DEVICE FOR DRILLING, PARTICULARLY PERCUSSION OR ROTARY PERCUSSION DRILLING, A HOLE IN SOIL OR ROCK MATERIAL
PROCEDE ET DISPOSITIF POUR SONDER, EN PARTICULIER PAR PERCUSSION OU PAR ROTOPERCUSSION, UN TROU DANS LE SOL OU DANS LA ROCHE

(30) Priorität: 27.05.2005 AT 9122005
(43) Veröffentlichungstag der Anmeldung: 13.02.2008
(73) Patentinhaber: Alwag Tunnelausbau Gesellschaft mbH, 4061 Pasching (AT)
(72) Erfinder: KARPELLUS, Walter, A-6020 Innsbruck (AT) (AT); WAGNER, Alfred, A-4020 Linz (AT); BÖHM, Karl, A-4615 Holzhausen (AT)
(74) Vertreter: Miksovsky, Alexander
(86) Internationale Anmeldenummer: PCT/AT2006/000216
(87) Internationale Veröffentlichungsnummer: WO 2006/125242

(56) Entgegenhaltungen:
- WO-A-20/05047652
- AT-U1- 5 644
- US-A- 4 789 284
- US-A- 5 649 789
- US-A1- 2005 123 361

## Beschreibung

Die vorliegende Erfindung bezieht sich auf ein Verfahren zum Bohren, insbesondere Schlag- oder Drehschlagbohren, eines Lochs in Boden- oder Gesteinsmaterial und Festlegen einer Verankerung in dem Loch, wobei durch eine an einem Bohrgestänge gelagerte Bohrkrone ein Bohrloch gebildet wird. Die Erfindung bezieht sich weiters auf eine Vorrichtung zum Bohren, insbesondere Schlag- oder Drehschlagbohren, eines Lochs in Boden- oder Gesteinsmaterial und zur Herstellung einer Verankerung, wobei eine an einem Bohrgestänge gelagerte Bohrkrone ein Bohrloch ausbildet.

Im Zusammenhang mit der Herstellung eines Lochs bzw. Bohrlochs in Boden- oder Gesteinsmaterial und einer nachträglichen Festlegung einer Verankerung bzw. einer Auskleidung in dem Bohrloch ist es beispielsweise aus der WO 98/21439 und der WO 98/58132 bekannt, während des Bohrvorgangs, beispielsweise einem Schlag- oder Drehschlagbohren, ein Hüllrohr in das Bohrloch einzubringen, worauf nach Fertigstellung der Bohrung gegebenenfalls ein Teil der Bohrkrone gemeinsam mit dem Bohrgestänge aus dem Bohrloch entfernt wird, während das Hüllrohr im Bohrloch verbleibt, so daß anschließend durch ein Verfüllen mit einer aushärtenden Masse ein Anker im Bohrloch ausgebildet wird. Gemäß der Ausbildung entsprechend der WO 98/58132 kann das Bohrgestänge an seinem Außenumfang mit zusätzlichen Rippen und Rillen ausgebildet sein, so daß bei einem Verbleib des Bohrgestänges im Bohrloch und einem nachträglichen Verfüllen eine entsprechend gute Ankerwirkung erzielt werden kann. Zur weiteren Verbesserung der Verankerungswirkung ist beispielsweise aus der AT-U 5644 bekannt, das Hüllrohr durch ein Aufweiten seines Außenumfangs in Anlage an die Innenwand des Bohrlochs zu bringen.

Aus der US-A 5,649,789 und der US-A 4,789,284.sind Ausbildungen einer Bohreinrichtung bzw. eines selbstbohrenden Ankers bekannt, wobei das Bohrelement wenigstens ein aufweitbares, dübelartiges Element umgibt, welches insbesondere nach Fertigstellung der Bohrung in Anlage an die Bohrlochwand aufweitbar ist, wobei aufweitbare Teilbereiche in Bohrrichtung orientiert sind bzw. verlaufen. Eine Festlegung erfolgt durch ein Anpressen gegen die Bohrlochwand, während eine Verankerungswirkung bei einer Beaufschlagung bzw. Krafteinwirkung entgegen der Bohrrichtung bei losem, umgebendem Material nicht möglich ist.

Alternativ ist es nach Herstellung eines Bohrlochs bekannt, das Bohrwerkzeug mit dem Bohrgestänge aus dem Bohrloch zu entfernen, woran anschließend ein getrennter Anker bzw. eine Ankervorrichtung in das Bohrloch eingebracht wird, wie dies beispielsweise aus der EP-B 0 241 451, der US-A 4,490,074, der DE-AS 21 05 888, der US-A 4,310,266 oder der EP-A 0 875 663 bekannt geworden ist. Nachteilig bei diesem bekannten Stand der Technik ist die Tatsache, daß in einem ersten Verfahrensschritt das Bohrloch hergestellt werden muß, worauf nach Entfernen des Bohrwerkzeugs samt dem Bohrgestänge in einem weiteren Verfahrensschritt die Ankervorrichtung in das gegebenenfalls eine große Länge aufweisende Bohrloch eingebracht wird, wonach anschließend durch Entfernen der entsprechenden Halteeinrichtung unter Aufweiten des Außendurchmessers eine Anlage an die Bohrlochwand gelingt. Es ist unmittelbar einsichtig, daß nicht nur für die zwei voneinander getrennten Arbeitsschritte ein entsprechend vergrößerter Zeitaufwand erforderlich ist, sondern daß gegebenenfalls ein nachträgliches Einbringen einer derartigen Ankervorrichtung mit großer Länge mit Schwierigkeiten verbunden ist. Weiters ist davon auszugehen, daß ein Entfernen der Bohrvorrichtung samt dem Bohrgestänge und ein nachträgliches Einbringen der Verankerungsvorrichtung lediglich in vergleichsweise festem Boden bzw. Gestein durchführbar ist, bei welchem sichergestellt sein muß, daß nicht beispielsweise während des Bohrvorgangs oder nach dem Entfernen des Bohrwerkzeugs und vor dem endgültigen Einbringen der Verankerungsvorrichtung Material in das Bohrloch hereinbricht, so daß das Bohrloch blockiert wäre, wodurch ein Einbringen der Ankervorrichtung nicht mehr möglich ist.

Die vorliegende Erfindung zielt daher darauf ab, ein Verfahren sowie eine Vorrichtung der eingangs genannten Art dahingehend weiterzubilden, daß bei vereinfachter Konstruktion und verringertem Zeitaufwand unmittelbar nach Fertigstellung eines Bohrlochs eine Verankerung an der Innenwand des Bohrlochs erzielbar ist.

Zur Lösung dieser Aufgaben ist das erfindungsgemäße Verfahren ausgehend von einem Verfahren der eingangs genannten Art im wesentlichen **dadurch gekennzeichnet, daß** nach Fertigstellung des Bohrlochs eine Mehrzahl von in einem Abstand von der Bohrkrone angeordneten, entgegen der Bohrrichtung orientierten, insbesondere keilförmigen Spreizelementen in die Wand des durch die Bohrkrone ausgebildeten Bohrlochs ausgebracht wird. Dadurch, daß nach Fertigstellung des Bohrlochs unmittelbar eine Verankerung über entgegen der Bohrrichtung verlaufende bzw. orientierte, insbesondere keilförmige Spreizelemente erfolgt, kann auf den zusätzlichen Arbeitsschritt eines getrennten Einbringens einer Verankerung in das fertiggestellte Bohrloch nach einem vorherigen Entfernen des Bohrgestänges und des Bohrwerkzeugs verzichtet werden, so daß sich eine entsprechende Zeitersparnis erzielen läßt. Darüber hinaus läßt sich das erfindungsgemäße Verfahren unabhängig von dem zu durchbohrenden Boden- oder Gesteinsmaterial anwenden, da eine Verankerung unmittelbar nach einem Ausbilden des Bohrlochs in dem Bohrloch vorgenommen wird, so daß selbst bei lockerem Gestein, bei welchem gegebenenfalls ein Hereinbrechen zumindest nach einem Entfernen des Bohrwerkzeugs und vor einem Einbringen einer Verankerung befürchtet werden müßte, keinerlei Schwierigkeiten wie bei nachträglich herzustellenden Verankerungen zu befürchten sind. Durch das Ausbringen bzw. Austreten der entgegen der Bohrrichtung verlaufenden, insbesondere keilförmigen Spreizelemente erfolgt unmittelbar ein Eintreten zumindest der Spitzen der Spreizelemente, welche entgegen der Bohrrichtung verlaufen, so daß eine entsprechend gute Verankerungswirkung unmittelbar nach Fertigstellung des Bohrlochs erzielbar ist.

Für ein besonders einfaches Ausbringen der Spreizelemente nach Fertigstellung des Bohrlochs wird gemäß einer bevorzugten Ausführungsform vorgeschlagen, daß das Ausbringen der Spreizelemente durch eine Drehbewegung des Bohrgestänges entgegen der Drehrichtung zur Herstellung des Bohrlochs durch die Bohrkrone ausgelöst und/oder vorgenommen wird, und daß ein insbesondere ringförmiges Aufweitelement am Umfang des Bohrgestänges gelagert wird und bei einer Drehbewegung des Bohrgestänges in einer zu einer Drehbewegung bei Durchführung des Bohrvorgangs entgegengesetzten Richtung in Richtung zur Bohrkrone entlang der Längsrichtung des Bohrgestänges verschoben wird und mit den Spreizelementen zusammenwirkt. Es kann somit in üblicher Weise die Herstellung eines Bohrlochs durch ein Schlag- oder Drehschlagbohren durch ein Vorsehen einer bestimmten Drehrichtung während des Bohrvorgangs erzielt werden, worauf nach Fertigstellung des Bohrlochs ein Ausbringen der Spreizelemente durch eine Drehbewegung des Bohrgestänges entgegen der Drehrichtung zur Herstellung des Bohrlochs ausgelöst und/oder vorgenommen wird.

Für ein einfaches Einbringen der Spreizelemente ohne Behinderung des Bohrvorgangs wird gemäß einer weiters bevorzugten Ausführungsform vorgesehen, daß die Spreizelemente während des Bohrvorgangs in Richtung zu dem Bohrgestänge vorgespannt werden.

Zur Verbesserung der Verankerungswirkung und/oder zum Unterstützen eines ordnungsgemäßen Eintretens der Spreizelemente, welche entgegen der Bohrrichtung verlaufende, insbesondere keilförmige Spitzen aufweisen, wird gemäß einer weiters bevorzugten Ausführungsform vorgeschlagen, daß während des Austretens der Spreizelemente und/oder alternierend mit der Austrittsbewegung derselben das Bohrgestänge entgegen der Bohrrichtung in Richtung zum offenen Ende des Bohrlochs beaufschlagt bzw. zurückgezogen wird. Durch ein gleichzeitiges und/oder alternierendes Ziehen bzw. Beaufschlagen des Bohrgestänges und somit der Spreizelemente während der Austrittsbewegung treten die Spitzen der Spreizelemente tiefer in das Material ein, so daß sich eine entsprechende Unterstützung beim Verankerungseffekt ergibt.

Nach dem Aufspreizen bzw. Austreten der Spreizelemente wird über das im Bohrloch verbleibende Bohrgestänge sowie die Bohrkrone ein Ankerelement ausgebildet. Falls spezielle Anforderungen an die Verankerung gestellt werden, wird gemäß einer weiters bevorzugten Ausführungsform vorgeschlagen, daß nach Fertigstellung des Bohrlochs und Austreten bzw. Verankern der Spreizelemente das Bohrgestänge insbesondere im Bereich der Spreizelemente unterteilt und aus dem Bohrloch entfernt wird und durch ein Ankerelement, insbesondere einen Litzenanker ersetzt wird, welches mit dem im Bohrloch verbleibenden Teilbereich des Bohrgestänges verbunden, insbesondere verschraubt, wird. Durch das erfindungsgemäß vorgesehene Unterteilen des Bohrgestänges und somit der Möglichkeit eines Entfernens eines Teilbereichs wird ermöglicht, nach Fertigstellung des Bohrlochs und einem Austreten bzw. Verankern der Spreizelemente das Bohrgestänge durch ein entsprechend spezialisiertes Verankerungselement, beispielsweise einen Litzenanker, zu ersetzen, welcher mit dem Bohrloch im verbleibenden Teilbereich des Bohrgestänges und der Bohrkrone entsprechend verbunden, beispielsweise verschraubt wird.

Zur Lösung der eingangs gestellten Aufgaben ist darüber hinaus eine Vorrichtung der eingangs genannten Art im wesentlichen **dadurch gekennzeichnet, daß** in einem an die Bohrkrone anschließenden Teil eine Mehrzahl von insbesondere keilförmigen, entgegen der Bohrrichtung orientierten Spreizelementen vorgesehen ist, welche nach Fertigstellung des durch die Bohrkrone ausgebildeten Bohrlochs in die Wand des Bohrlochs ausbringbar sind. Durch die nach Fertigstellung des Bohrlochs austretenden, insbesondere keilförmigen und entgegen der Bohrrichtung orientierten Spreizelemente läßt sich unmittelbar eine sichere Verankerung unter entsprechender Zeitersparnis erzielen.

Für ein zuverlässiges und den Bohrvorgang nicht beeinträchtigendes Einbringen der Spreizelemente wird gemäß einer weiters bevorzugten Ausführungsform vorgeschlagen, daß die Spreizelemente während des Bohrvorgangs in Richtung zum Bohrgestänge beaufschlagt, insbesondere durch wenigstens einen Bügel vorgespannt sind.

Für ein zuverlässiges Ausbringen der Spreizelemente und zur Einbringung einer entsprechenden Verankerungskraft bzw. -wirkung wird gemäß einer weiters bevorzugten Ausführungsform vorgeschlagen, daß ein insbesondere ringförmiges Aufweitelement am Umfang des Bohrgestänges gelagert ist und bei einer Drehbewegung des Bohrgestänges in einer zu einer Drehbewegung bei Durchführung des Bohrvorgangs entgegengesetzten Richtung in Richtung zur Bohrkrone entlang der Längsrichtung des Bohrgestänges verschiebbar ist und mit den keilförmigen Spreizelementen zusammenwirkt, welche schwenkbar an einem mit dem Bohrgestänge insbesondere fix verbundenen und zwischen dem Aufweitelement und der Bohrkrone angeordneten Lagerelement angelenkt sind.

Wie oben bereits angedeutet, erfolgt das Schlag- bzw. Drehschlagbohren durch eine Bewegung der Bohrkrone des Bohrgestänges in einer vorgegebenen Drehrichtung, wobei zum Ausbringen der Spreizelemente die Drehrichtung des Bohrgestänges umgekehrt wird. Um eine Beeinträchtigung des Bohrvorgangs zu vermeiden und sicher nach Fertigstellung des Bohrlochs die Spreizelemente bei einer Umkehr der Drehbewegung des Bohrgestänges ausbringen zu können, wird darüber hinaus vorgeschlagen, daß am Aufweitelement wenigstens ein Federelement vorgesehen ist, welches während des Bohrvorgangs in einer Ausnehmung bzw. Vertiefung am Umfang des Aufweitelements aufnehmbar ist und bei Umkehr der Drehrichtung mit wenigstens einer zum Inneren der Vorrichtung gewandten Profilierung an wenigstens einem Spreizelement zusammenwirkt, um das Aufweitelement an einer Drehbewegung zu hindern und durch Vorsehen einer Gewindeverbindung zu einer Verschiebung entlang der Längsrichtung zu veranlassen, wie dies einer weiters bevorzugten Ausführungsform der erfindungsgemäßen Vorrichtung entspricht. Es erfolgt somit der Bohrvorgang dahingehend, daß sich das Aufweitelement nach Art einer Ratsche relativ zu den Spreizelementen bewegt, während nach Umkehr der Drehrichtung das Federelement unmittelbar mit wenigstens einer Profilierung an wenigstens einem Spreizelemente zusammenwirkt, um das Aufweitelement an einer Drehbewegung zu hindern, wobei durch Vorsehen einer entsprechend verlaufenden Gewindeverbindung eine Verschiebung des Aufweitelements in Längsrichtung des Bohrgestänges und insbesondere in Richtung zur Bohrkrone erfolgt, um die entgegen der Bohrrichtung verlaufenden, keilförmigen Spreizelemente austreten zu lassen.

Zur Erzielung einer entsprechenden Spülwirkung selbst bei Vorsehen des das Bohrgestänge umgebenden Aufweitelements ist gemäß einer weiters bevorzugten Ausführungsform vorgeschlagen, daß im Aufweitelement wenigstens ein in Längsrichtung der Vorrichtung verlaufender Spülkanal vorgesehen ist.

Zur Erzielung einer gleichmäßigen Verankerungswirkung über den Bereich des Bohrlochs ist darüber hinaus vorgesehen, daß die aufweitbaren Spreizelemente im wesentlichen gleichmäßig über den Umfang des Bohrgestänges verteilt angeordnet sind, wie dies einer weiters bevorzugten Ausführungsform der erfindungsgemäßen Vorrichtung entspricht. Dadurch lassen sich gleichmäßig hohe Verankerungskräfte über den Umfang des Bohrlochs und des Bohrgestänges in das umgebende Boden- bzw. Gesteinsmaterial einbringen.

Neben einer derartigen Vergleichmäßigung der einzubringenden Kräfte über den Umfang der erfindungsgemäßen Vorrichtung kann zur weiteren Erhöhung der einzubringenden Verankerungskräfte vorgesehen sein, daß eine Mehrzahl von aufweitbaren Spreizelementen in unterschiedlichem Abstand von der Bohrkrone am Umfang des Bohrgestänges vorgesehen ist, wie dies einer weiters bevorzugten Ausführungsform der erfindungsgemäßen Vorrichtung entspricht. Durch derartige, in unterschiedlichem Abstand von der Bohrkrone angeordnete, aufweitbare Spreizelemente läßt sich über eine größere Länge, insbesondere im vorderen Bereich der erfindungsgemäßen Vorrichtung eine entsprechend sichere Verankerung beim Aufweiten der aufweitbaren Spreizelemente erzielen, so daß auch bei gegebenenfalls lockerem Gestein wenigstens einige der in unterschiedlichem Abstand von der Bohrkrone angeordneten Spreizelemente, welche zusätzlich über den Umfang der erfindungsgemäßen Vorrichtung verteilt sind, eine sichere und zuverlässige Verankerung gewährleisten können.

Zur weiteren Vergleichmäßigung der Verankerungswirkung über den Umfang sowie auch einer Längserstreckung der erfindungsgemäßen Vorrichtung wird gemäß einer weiters bevorzugten Ausführungsform vorgeschlagen, daß in unterschiedlichem Abstand von der Bohrkrone angeordnete Spreizelemente in Umfangsrichtung des Bohrgestänges versetzt zueinander angeordnet sind.

Zur Vereinfachung des Ausbringvorgangs der einzelnen Spreizelemente, welche gemäß einer bevorzugten Ausführungsform in unterschiedlichem Abstand von der Spitze des Bohrlochs bzw. der Bohrkrone angeordnet sind, wird gemäß einer weiters bevorzugten Ausführungsform vorgeschlagen, daß in unterschiedlichem Abstand von der Bohrkrone angeordnete Spreizelemente mit einem gemeinsamen, entlang dem Bohrgestänge verschiebbar angeordneten Aufweitelement zusammenwirken.

Anstelle der Ausbildung eines Ankers durch das im Bohrloch verbleibende Bohrgestänge sowie durch die Bohrkrone wird gemäß einer weiters bevorzugten Ausführungsform vorgeschlagen, daß das Bohrgestänge insbesondere im Bereich der Spreizelemente in Teilbereiche teilbar ist und ein Ankerelement, insbesondere ein Schraubenkopf eines Litzenankers, mit dem im Bohrloch verbleibenden und mit der Bohrkrone verbundenen Teilbereich des Bohrgestänges verbindbar ist. Dadurch wird es möglich, nach Fertigstellung des Bohrlochs und einem Verankern bzw. Austreten der Spreizelemente auf eine spezielle Verankerungswirkung abgestimmte Ankerelemente, insbesondere einen Litzenanker, einzubringen, welcher in besonders einfacher Weise mit dem im Bohrloch verbleibenden Teilbereich des Bohrgestänges verbindbar ist.

Zur Erzielung einer entsprechenden Spülwirkung ist darüber hinaus bevorzugt vorgesehen, daß das Bohrgestänge in an sich bekannter Weise im Inneren mit einem Spülkanal ausgebildet ist. ein derartiger Spülkanal kann nicht nur zum Einbringen von Spülfluid während des Bohrvorgangs, sondern gegebenenfalls auch zum Einbringen eines aushärtenden Materials verwendet werden, welches in dem Bereich der Spitze und/oder dem Bereich der Spreizelemente eingebracht wird.

Die Erfindung wird nachfolgend anhand von in der beiliegenden Zeichnung schematisch dargestellten Ausführungsbeispielen näher erläutert. In dieser zeigen:
Fig. 1 einen Teilschnitt durch eine erste Ausführungsform einer erfindungsgemäßen Vorrichtung zur Durchführung des erfindungsgemäßen Verfahrens;
Fig. 2 in einer zu Fig. 1 ähnlichen Darstellung einen Schnitt, wobei entgegen der Bohrrichtung verlaufende, keilförmige Spreizelemente in die Bohrlochwand nach einer Fertigstellung der Bohrung eintreten;
Fig. 3 einen Schnitt entlang der Linie III-III durch den Bereich der Spreizelemente sowie des Aufweitelements der erfindungsgemäßen Vorrichtung;
Fig. 4 in einer zu Fig. 1 ähnlichen Darstellung einen Schnitt durch eine abgewandelte Ausführungsform einer erfindungsgemäßen Vorrichtung zur Durchführung des erfindungsgemäßen Verfahrens, wobei entlang der Längsrichtung der Vorrichtung eine Mehrzahl von Spreizelementen vorgesehen ist;
Fig. 5 einen Teilschnitt ähnlich zu Fig. 4, wobei wenigstens ein Spreizelement in die Wand des umgebenden Bohrlochs ausgetreten ist;
Fig. 6 in einer zu Fig. 4 ähnlichen Darstellung einen Schnitt durch eine weitere abgewandelte Ausführungsform einer erfindungsgemäßen Vorrichtung zur Durchführung des erfindungsgemäßen Verfahrens, wobei das Bohrgestänge im Bereich der Spreizelemente unterteilt ausgebildet ist; und
Fig. 7 in einer zu Fig. 5 ähnlichen Darstellung einen Teilschnitt der Ausführungsform gemäß Fig. 6, wobei der von der Bohrkrone abgewandte Teil des Bohrgestänges entfernt und durch ein Ankerelement, insbesondere einen Litzenanker, nach einem Austreten von wenigstens einem Spreizelement in die Wand des umgebenden Bohrlochs ersetzt ist.

In Fig. 1 und 2 ist mit 1 eine Wand eines Bohrlochs bezeichnet, welches durch eine schematisch mit 2 angedeutete Bohrkrone hergestellt wird, wobei die Bohrkrone 2 an einem mit 3 bezeichneten Bohrgestänge gelagert ist, wobei in bekannter Weise durch nicht näher dargestellte Einrichtungen eine Schlag- und Drehbeanspruchung des Bohrgestänges 3 zur Herstellung des Bohrlochs 1 über außerhalb des Bohrlochs 1 vorgesehene Antriebseinrichtungen erfolgt. Das Bohrgestänge 3 ist darüber hinaus mit einem schematisch mit 4 angedeuteten Spülkanal zum Spülen der Bohrkrone 2 und gegebenenfalls zum Austragen des während des Bohrvorgangs abgebauten Materials versehen.

In Abstand von der Bohrkrone 2 ist an dem Bohrgestänge 3 eine festgelegte Mutter 5 vorgesehen, woran anschließend eine Mehrzahl von sich in einer entgegen der Bohrrichtung 6 verlaufenden Richtung erstreckende, keilförmige Spreizelemente 7 entlang des Umfangs des Bohrgestänges 3 verteilt angeordnet sind. Die Spreizelemente 7 sind während des in Fig. 1 dargestellten Bohrvorgangs durch einen Bügel bzw. Spannbügel 8 in eine Lage beaufschlagt, in welcher sich die Spreizelemente 7 innerhalb des durch die Bohrkrone 2 definierten, lichten Querschnitts des Bohrlochs 1 befinden, um den Bohrvorgang nicht zu beeinträchtigen.

Nach Fertigstellung des Bohrlochs 1, wobei die Bohrkrone 2 beispielsweise entgegen dem Uhrzeigersinn in Richtung des Pfeils 9 in Fig. 3 und somit linksdrehend gedreht wird, erfolgt eine Umkehr der Drehrichtung des Bohrgestänges 3 entgegen der Bohrrichtung 9, so daß ein zwischen wenigstens einem keilförmigen Spreizelement 7 und einem am Bohrgestänge 3 gelagerten Aufweitelement 10 vorgesehenes Federelement 11 aus einer entsprechenden Ausnehmung bzw. Vertiefung 12 am Umfang des Aufweitelements 10 austritt und mit einer Profilierung 13 am Innenumfang des Spreizelements 7 zusammenwirkt, so daß bei der Umkehr der Drehrichtung des Bohrgestänges 3 und Vorsehen einer entsprechenden Gewindeausbildung am Außenumfang des Bohrgestänges 3 sowie am Aufweitelement 10 sich das Aufweitelement 10 in Richtung des Pfeils 6 in Richtung zur Bohrkrone 2 verschiebt bzw. verlagert, wie dies durch einen Pfeil 14 in Fig. 2 angedeutet ist. Durch die Verlagerung des Aufweitelements 10 in Richtung des Pfeils 14 bzw. in Bohrrichtung 6 erfolgt ein Verschwenken der Spreizelemente 7 in die in Fig. 2 dargestellte Lage, wobei jeweils die Spitzen 15 der Spreizelemente 7 in die umgebende Bohrlochwand 1 eintreten und somit den vom Bohrgestänge 3 und der Bohrkrone 2 gebildeten Anker sicher im hergestellten Bohrloch 1 verankern.

Zur Unterstützung bzw. Verbesserung der Verankerungswirkung kann hiebei vorgesehen sein, daß entweder gleichzeitig mit der Bewegung des Aufweitelements 10 und somit dem Ausbringen der Spreizelemente 7 in die umgebende Bohrlochwand 1 eine Zugbeanspruchung auf das Bohrgestänge 3 entgegen den Pfeilen 6 bzw. 14 vorgenommen wird, so daß sich die Spitzen 15 der keilförmigen Spreizelemente 7 entsprechend tief bzw. tiefer in die umgebende Bohrlochwand 1 eingraben bzw. -fressen.

Für einen ordnungsgemäßen Abtransport des abgebauten Materials bzw. zur Erzielung einer entsprechenden Spülwirkung ist darüber hinaus in Fig. 1 und 2 wenigstens ein Spülkanal 16 in dem Aufweitelement 10 angedeutet.

Wie aus Fig. 1 bis 3 ersichtlich, ist eine Mehrzahl von keilförmigen Spreizelementen 7 entlang des Umfangs des Bohrgestänges 3 angeordnet, wobei in der in den Fig. 1 bis 3 dargestellten Ausführungsform vier segmentartige, keilförmige Spreizelemente 7 zur Erzielung einer entsprechenden Verankerungswirkung vorgesehen sind. Die Spreizelemente 7 sind hiebei entsprechend am Vorspannbügel 8 gelagert oder schwenkbar an einem ebenfalls am Bohrgestänge 3 vorgesehenen Lagerelement angelenkt.

Entsprechend der zu erzielenden Verankerungswirkung und/oder der Beschaffenheit des umgebenden Boden- bzw. Gesteinsmaterials werden die Spreizelemente 7 in ihrer Länge, Ausbildung, Vorspannkraft und Anzahl entsprechend um den Umfang des Bohrgestänges 3 angeordnet.

In Fig. 1 ist darüber hinaus ein Sicherungsstift 20 hinter dem Aufweitelement 10 vorgesehen, um dieses gegen ein unbeabsichtigtes Bewegen oder Verlieren zu sichern. Das Ausmaß der Längsverschiebung des Aufweitelements 10 während des Ausbringens der keilförmigen Spreizelemente 7 läßt sich hiebei aus dem in Fig. 2 ersichtlichen Abstand zwischen dem Sicherungsstift 20 und dem von der Bohrkrone 2 abgewandten Ende des Aufweitelements 10 erkennen.

Bei der in Fig. 4 und 5 dargestellten Ausführungsform ist wiederum an einem mit 3 bezeichneten Bohrgestänge eine Bohrkrone 2 zur Herstellung des Bohrlochs 1 gelagert.

Während bei der Ausführungsform gemäß Fig. 1 bis 3 die keilförmigen Spreizelemente 7 im wesentlichen nebeneinander am Umfang des Bohrgestänges 3 vorgesehen sind, ist bei dieser Ausführungsform vorgesehen, daß in unterschiedlichem Abstand von der Bohrkrone 2 eine Mehrzahl von mit 17 und 18 bezeichneten Spreizelementen angeordnet ist.

Ähnlich wie bei der vorangehenden Ausführungsform erfolgt ein Bohren beispielsweise durch eine Bewegung des Bohrgestänges 3 entgegen dem Uhrzeigersinn, während nach Fertigstellung des Bohrlochs 1 durch eine Umkehr der Drehrichtung des Bohrgestänges 3 ein Ausbringen bzw. Ausfahren der Spreizelemente 17 und 18 wiederum dadurch erfolgt, daß durch ein entsprechendes Eingreifen eines Federelements 12 eine Verschiebung bzw. Verlagerung des wiederum mit 10 bezeichneten Aufweitelements in Richtung zur Bohrkrone 2 erfolgt, wie dies in Fig. 5 angedeutet ist, so daß durch entsprechende rampenartige Teilbereiche 19 des Aufweitelements 10 die in unterschiedlichem Abstand von der Bohrkrone 2 angeordneten Spreizelemente 17 und 18 in die Bohrlochwand 1 eintreten. Neben einem unterschiedlichen Abstand der Spreizelemente 17 und 18 von der Bohrkrone 2 kann für eine Vergleichmäßigung der Verankerungswirkung darüber hinaus vorgesehen sein, daß die Spreizelemente 17 und 18 verteilt und versetzt über den Umfang des Bohrgestänges 3 angeordnet sind, wobei dies insbesondere für Spreizelemente 17 bzw. 18 von Interesse ist, welche sich über einen geringen Teilbereich bzw. Öffnungswinkel über den Umfang des Bohrgestänges 3 erstrecken.

In der in Fig. 6 und 7 dargestellten Ausführungsform ist ähnlich wie bei der Ausbildung gemäß Fig. 4 und 5 in unterschiedlichem Abstand von der Bohrkrone 2 eine Mehrzahl von wiederum mit 17 und 18 bezeichneten Spreizelementen angeordnet. Ähnlich wie bei der vorangehenden Ausführungsform erfolgt wiederum ein Bohren durch eine Bewegung des Bohrgestänges 3 entgegen dem Uhrzeigersinn, während nach einer Fertigstellung des Bohrlochs 1 durch eine Umkehr der Bohrrichtung des Bohrgestänges 3 ein Ausbringen bzw. Austreten der Spreizelemente 17 und 18 wiederum dadurch erfolgt, daß durch ein entsprechendes Eingreifen des Federelements 12 eine Verschiebung bzw. Verlagerung des wiederum mit 10 bezeichneten Aufweitelements in Richtung zur Bohrkrone 2 erfolgt, wie dies aus Fig. 7 ersichtlich ist. Ähnlich wie bei der Ausführungsform gemäß Fig. 4 und 5 findet ein gemeinsames Aufweitelement 10 für die Mehrzahl von in Längsrichtung angeordneten Spreizelementen 17 und 18 Verwendung.

Bei der Ausführungsform gemäß Fig. 6 und 7 ist ersichtlich, daß das Bohrgestänge 3 in voneinander trennbare Teilbereiche 3' und 3" unterteilt ist, wobei eine Verbindung 23 zwischen den Teilbereichen 3' und 3" des Bohrgestänges beispielsweise mit einer konischen Sechskantführung erzielt werden kann.

Nach einer Fertigstellung der Bohrung und einem Austreten von wenigstens einigen Spreizelementen, wie dies in Fig. 7 angedeutet ist, erfolgt eine Trennung der Bohrgestängeelemente 3' und 3", worauf anschließend ein mit 21 bezeichneter Schraubenkopf eines mit 22 bezeichneten Litzenankers eingebracht wird und in ein Innengewinde des hohlen Bohrgestänges bzw. des im Bohrloch 1 verbliebenen Teilbereichs 3' desselben verschraubt wird. Es läßt sich somit nach Fertigstellung des Bohrlochs 1 und entsprechend sicherer Verankerung durch ein Austreten der Spreizelemente 17 bzw. 18 nach einer Umkehrung der Drehrichtung des Bohrgestänges 3, wie dies im Zusammenhang mit den vorangehenden Ausführungsform beschrieben wurde, ein beispielsweise auf die Bedingungen des umgebenden Boden- bzw. Gesteinsmaterials abgestimmtes Verankerungselement, beispielsweise in Form des Litzenankers 22, nach einer Entnahme des Teilbereichs 3" des Bohrgestänges 3 einbringen und sicher verankern. Eine derartige Vorgangsweise kann hiebei entsprechend der Materialwahl des einzubringenden Ankers 22 eine Alternative für andere, mögliche Daueranker darstellen.

## Patentansprüche

1. Verfahren zum Bohren, insbesondere Schlag- oder Drehschlagbohren, eines Lochs (1) in Boden- oder Gesteinsmaterial und Festlegen einer Verankerung in dem Loch (1), wobei durch eine an einem Bohrgestänge (3) gelagerte Bohrkrone (2) ein Bohrloch (1) gebildet wird, **dadurch gekennzeichnet, daß** nach Fertigstellung des Bohrlochs (1) eine Mehrzahl von in einem Abstand von der Bohrkrone angeordneten, entgegen der Bohrrichtung orientierten, insbesondere keilförmigen Spreizelementen (7, 17, 18) in die Wand des durch die Bohrkrone (2) ausgebildeten Bohrlochs (1) ausgebracht wird.

2. Verfahren nach Anspruch 1, **dadurch gekennzeichnet, daß** das Ausbringen der Spreizelemente (7, 17, 18) durch eine Drehbewegung des Bohrgestänges (3) entgegen der Drehrichtung zur Herstellung des Bohrlochs (1) durch die Bohrkrone (2) ausgelöst und/oder vorgenommen wird und daß ein insbesondere ringförmiges Aufweitelement (10) am Umfang des Bohrgestänges (3) gelagert wird und bei einer Drehbewegung des Bohrgestänges (3) in einer zu einer Drehbewegung (9) bei Durchführung des Bohrvorgangs entgegengesetzten Richtung in Richtung zur Bohrkrone (2) entlang der Längsrichtung des Bohrgestänges (3) verschoben wird und mit den Spreizelementen (7, 17, 18) zusammenwirkt.

3. Verfahren nach Anspruch 1 oder 2, **dadurch gekennzeichnet, daß** die Spreizelemente (7, 17, 18) während des Bohrvorgangs in Richtung zu dem Bohrgestänge (3) vorgespannt werden.

4. Verfahren nach Anspruch 1, 2 oder 3, **dadurch gekennzeichnet, daß** während des Austretens der Spreizelemente (7, 17, 18) und/oder alternierend mit der Austrittsbewegung derselben das Bohrgestänge (3) entgegen der Bohrrichtung in Richtung zum offenen Ende des Bohrlochs (1) beaufschlagt bzw. zurückgezogen wird.

5. Verfahren nach einem der Ansprüche 1 bis 4, **dadurch gekennzeichnet, daß** nach Fertigstellung des Bohrlochs (1) und Austreten bzw. Verankern der Spreizelemente (7, 17, 18) das Bohrgestänge (3) insbesondere im Bereich der Spreizelemente (7, 17, 18) unterteilt und aus dem Bohrloch (1) entfernt wird und durch ein Ankerelement, insbesondere einen Litzenanker (22), ersetzt wird, welches mit dem im Bohrloch (1) verbleibenden Teilbereich des Bohrgestänges (3) verbunden, insbesondere verschraubt, wird.

6. Vorrichtung zum Bohren, insbesondere Schlag- oder Drehschlagbohren, eines Lochs (1) in Boden- oder Gesteinsmaterial und zur Herstellung einer Verankerung, wobei eine an einem Bohrgestänge (3) gelagerte Bohrkrone (2) ein Bohrloch (1) ausbildet, **dadurch gekennzeichnet, daß** in einem an die Bohrkrone (2) anschließenden Teil eine Mehrzahl von insbesondere keilförmigen, entgegen der Bohrrichtung (6) orientierten Spreizelementen (7, 17, 18) vorgesehen ist, welche nach Fertigstellung des durch die Bohrkrone (2) ausgebildeten Bohrlochs (1) in die Wand des Bohrlochs (1) ausbringbar sind.

7. Vorrichtung nach Anspruch 6, **dadurch gekennzeichnet, daß** die Spreizelemente (7, 17, 18) während des Bohrvorgangs in Richtung zum Bohrgestänge (3) beaufschlagt, insbesondere durch wenigstens einen Bügel (8) vorgespannt sind.

8. Vorrichtung nach Anspruch 6 oder 7, **dadurch gekennzeichnet, daß** ein insbesondere ringförmiges Aufweitelement (10) am Umfang des Bohrgestänges (3) gelagert wird und bei einer Drehbewegung des Bohrgestänges (3) in einer zu einer Drehbewegung (9) bei Durchführung des Bohrvorgangs entgegengesetzten Richtung in Richtung zur Bohrkrone (2) entlang der Längsrichtung des Bohrgestänges (3) verschoben wird und mit den Spreizelementen (7, 17, 18) zusammenwirkt, welche insbesondere schwenkbar an einem mit dem Bohrgestänge (3) insbesondere fix verbundenen und zwischen dem Aufweitelement (10) und der Bohrkrone (2) angeordneten Lagerelement angelenkt sind.

9. Vorrichtung nach Anspruch 8, **dadurch gekennzeichnet, daß** am Aufweitelement (10) wenigstens ein Federelement (11) vorgesehen ist, welches während des Bohrvorgangs in einer Ausnehmung bzw. Vertiefung (12) am Umfang des Aufweitelements (10) aufnehmbar ist und bei Umkehr der Drehrichtung mit wenigstens einer zum Inneren der Vorrichtung gewandten Profilierung (13) an wenigstens einem Spreizelement (7) zusammenwirkt, um das Aufweitelement (10) an einer Drehbewegung zu hindern und durch Vorsehen einer Gewindeverbindung zu einer Verschiebung (14) entlang der Längsrichtung zu veranlassen.

10. Vorrichtung nach Anspruch 8 oder 9, **dadurch gekennzeichnet, daß** im Aufweitelement (10) wenigstens ein in Längsrichtung der Vorrichtung verlaufender Spülkanal (16) vorgesehen ist.

11. Vorrichtung nach einem der Ansprüche 6 bis 10, **dadurch gekennzeichnet, daß** die aufweitbaren Spreizelemente (7, 17, 18) im wesentlichen gleichmäßig über den Umfang des Bohrgestänges verteilt angeordnet sind.

12. Vorrichtung nach einem der Ansprüche 6 bis 11, **dadurch gekennzeichnet, daß** eine Mehrzahl von aufweitbaren Spreizelementen (17, 18) in unterschiedlichem Abstand von der Bohrkrone (2) am Umfang des Bohrgestänges (3) vorgesehen ist.

13. Vorrichtung nach Anspruch 12, **dadurch gekennzeichnet, daß** in unterschiedlichem Abstand von der Bohrkrone (2) angeordnete Spreizelemente (17, 18) in Umfangsrichtung des Bohrgestänges (3) versetzt zueinander angeordnet sind.

14. Vorrichtung nach Anspruch 12 oder 13, **dadurch gekennzeichnet, daß** in unterschiedlichem Abstand von der Bohrkrone (2) angeordnete Spreizelemente (17, 18) mit einem gemeinsamen, entlang dem Bohrgestänge (3) verschiebbar angeordneten Aufweitelement (10) zusammenwirken.

15. Vorrichtung nach einem der Ansprüche 6 bis 14, **dadurch gekennzeichnet, daß** das Bohrgestänge (3) insbesondere im Bereich der Spreizelemente (17, 8) in Teilbereiche (3', 3") teilbar ist und ein Ankerelement, insbesondere ein Schraubenkopf (21) eines Litzenankers (22), mit dem im Bohrloch (1) verbleibenden und mit der Bohrkrone (2) verbundenen Teilbereich des Bohrgestänges verbindbar ist.

16. Vorrichtung nach einem der Ansprüche 6 bis 15, **dadurch gekennzeichnet, daß** das Bohrgestänge (3) in an sich bekannter Weise im Inneren mit einem Spülkanal (4) ausgebildet ist.

## Claims

1. A method for drilling, particularly percussion or rotary percussion drilling, a hole (1) in soil or rock material and fixing an anchorage in said hole (1), wherein a borehole is formed by a drill bit (2) mounted on a drill rod assembly (3), **characterized in that,** after the completion of the borehole (1), a plurality of, in particular, wedge-shaped spreading elements (7, 17, 18) arranged at a distance from the drill bit and oriented contrary to the drilling direction are extended into the wall of the borehole (1) formed by the drill bit (2).

2. A method according to claim 1, **characterized in that** the extension of the spreading elements (7, 17, 18) is initiated and/or effected by a rotational movement of the drill rod assembly (3) contrary to the direction of rotation for the production of the borehole (1) by the drill bit (2) and **in that** an, in particular, annular expansion element (10) is mounted about the periphery of the drill rod assembly (3) and, at a rotational movement of the drill rod assembly (3) in a direction contrary to a rotational movement (9) carried out during the performance of the drilling procedure, is displaced in the direction towards the drill bit (2) along the longitudinal direction of the drill rod assembly (3) and cooperates with the spreading elements (7, 17, 18).

3. A method according to claim 1 or 2, **characterized in that** the spreading elements (7, 17, 18) are prestressed in the direction towards the drill rod assembly (3) during the drilling procedure.

4. A method according to claim 1, 2 or 3, **characterized in that,** during the emergence of the spreading elements (7, 17, 18), and/or alternatingly with the emerging movement of the same, the drill rod assembly (3) is respectively powered or retracted in the direction towards the open end of the borehole (1), contrary to the drilling direction.

5. A method according to any one of claims 1 to 4, **characterized in that,** after the completion of the borehole (1) and emergence or anchoring of the spreading elements (7, 17, 18), the drill rod assembly (3) is subdivided, in particular, in the region of the spreading elements (7, 17, 18) and removed from the borehole (1) and replaced by an anchor element, in particular a cable strand anchor (22), which is connected, in particular screwed, with the drill rod assembly subportion remaining in the borehole (1).

6. A device for drilling, particularly percussion or rotary percussion drilling, a hole (1) in soil or rock material and for the production of an anchorage, wherein a borehole (1) is formed by a drill bit (2) mounted on a drill rod assembly (3), **characterized in that,** in a portion joining the drill bit (2), a plurality of, in particular, wedge-shaped spreading elements (7, 17, 18) oriented contrary to the drilling direction (6) are provided, which are extensible into the wall of the borehole (1) after the completion of the borehole (1) formed by the drill bit (2).

7. A device according to claim 6, **characterized in that** the spreading elements (7, 17, 18) are powered, particularly prestressed by at least one strap (8), in the direction towards the drill rod assembly (3) during the drilling procedure.

8. A device according to claim 6 or 7, **characterized in that** an, in particular, annular expansion element (10) is mounted about the periphery of the drill rod assembly (3) and, at a rotational movement of the drill rod assembly (3) in a direction contrary to a rotational movement (9) carried out during the performance of the drilling procedure, is displaceable in the direction towards the drill bit (2) along the longitudinal direction of the drill rod assembly (3) and cooperates with the wedge-shaped spreading elements (7, 17, 18), which are, in particular, pivotally articulated to a bearing element which is, in particular, fixedly connected to the drill rod assembly (3) and arranged between the expansion element (10) and the drill bit (2).

9. A device according to claim 8, **characterized in that** at least one spring element (11) is provided on the expansion element (10), which spring element, during the drilling procedure, can be received in a recess or depression (12) provided on the periphery of the expansion element (10) and, at a reversal of the direction of rotation, cooperates with at least one profiling (13) provided on at least one spreading element (7) and facing the interior of the device, in order to prevent a rotational movement the expansion element (10) and cause its displacement (14) along the longitudinal direction by the provision of a threaded connection.

10. A device according to claim 8 or 9, **characterized in that** at least one flushing channel (16) extending in the longitudinal direction of the device is provided within the expansion element (10).

11. A device according to any one of claims 6 to 10, **characterized in that** the expandable spreading elements (7, 17, 18) are arranged to be substantially uniformly distributed about the periphery of the drill rod assembly.

12. A device according to any one of claims 6 to 11, **characterized in that** a plurality of expandable spreading elements (17, 18) are provided about the periphery of the drill rod assembly (3) at different distances from the drill bit (2).

13. A device according to claim 12, **characterized in that** spreading elements (17, 18) arranged at different distances from the drill bit (2) are arranged to be relatively offset in the peripheral direction of the drill rod assembly (3).

14. A device according to claim 12 or 13, **characterized in that** spreading elements (17, 18) arranged at different distances from the drill bit (2) cooperate with a common expansion element (10) arranged to be displaceable along the drill rod assembly (3).

15. A device according to any one of claims 6 to 14, **characterized in that** the drill rod assembly (3) is divisible into subportions (3', 3"), particularly in the region of the spreading elements (17, 18), and an anchor element, in particular a screw head (21) of a cable strand anchor (22), is connectable with the drill rod assembly subportion remaining in the borehole (1) and connected with the drill bit (2).

16. A device according to any one of claims 6 to 15, **characterized in that** the drill rod assembly (3), in a manner known per se, is formed with a flushing channel (4) in its interior.

## Revendications

1. Procédé de forage, en particulier de forage par percussion ou rotopercussion, d'un trou (1) dans un matériau de sol ou de roche et de fixation d'un ancrage dans le trou (1), un trou de forage (1) étant formé par une couronne de forage (2) logée sur un train de tiges de forage (3), **caractérisé en ce qu'**après achèvement du trou de forage (1), une pluralité d'éléments à expansion (7, 17, 18) en particulier coniques, disposés à distance de la couronne de forage, orientés dans le sens contraire du sens de forage, est déployée dans la paroi du trou de forage (1) réalisé par la couronne de forage (2).

2. Procédé selon la revendication 1, **caractérisé en ce que** le déploiement des éléments à expansion (7, 17, 18) est déclenché et/ou réalisé par un mouvement de rotation du train de tiges de forage (3) dans le sens contraire au sens de rotation pour la réalisation du trou de forage (1) par la couronne de forage (2) et **en ce qu'**un élément d'élargissement (10) notamment annulaire est logé à la périphérie du train de tiges de forage (3) et est déplacé lors d'un mouvement de rotation du train de tiges de forage (3) dans un sens contraire à un mouvement de rotation (9) lors de la réalisation du forage, en direction de la couronne de forage (2) le long de la direction longitudinale du train de tiges de forage (3) et coopère avec les éléments à expansion (7, 17, 18).

3. Procédé selon la revendication 1 ou 2,
**caractérisé en ce que** les éléments à expansion (7, 17, 18) sont précontraints pendant le forage en direction du train de tiges de forage (3).

4. Procédé selon la revendication 1, 2 ou 3,
**caractérisé en ce que** pendant la sortie des éléments à expansion (7, 17, 18) et/ou en variante avec le mouvement de sortie de ceux-ci, le train de tiges de forage (3) est sollicité ou retiré dans le sens contraire au sens de forage, en direction de l'extrémité ouverte du trou de forage (1).

5. Procédé selon l'une quelconque des revendications 1 à 4, **caractérisé en ce qu'**après achèvement du trou de forage (1) et sortie ou ancrage des éléments à expansion (7, 17, 18), le train de tiges de forage (3) est subdivisé en particulier dans la zone des éléments à expansion (7, 17, 18) et retiré du trou de forage (1) et remplacé par un élément d'ancrage, en particulier un ancrage à toron (22), qui est relié, en particulier vissé, avec la zone partielle du train de tiges de forage (3) restant dans le trou de forage (1).

6. Dispositif de forage, en particulier de forage par percussion ou rotopercussion, d'un trou (1) dans un matériau de sol ou de roche et de réalisation d'un ancrage, une couronne de forage (2) logée sur un train de tiges de forage (3) réalisant un trou de forage (1),
**caractérisé en ce que** dans une partie se raccordant à la couronne de forage (2), une pluralité d'éléments à expansion (7, 17, 18) en particulier coniques, orientés dans le sens contraire au sens de forage (6) est prévue, lesquels peuvent être déployés dans la paroi du trou de forage (1) après achèvement du trou de forage (1) réalisé par la couronne de forage (2).

7. Dispositif selon la revendication 6,
**caractérisé en ce que** les éléments à expansion (7, 17, 18) sont sollicités pendant le forage en direction du train de tiges de forage (3), notamment précontraints par au moins un étrier (8).

8. Dispositif selon la revendication 6 ou 7,
**caractérisé en ce qu'**un élément d'élargissement (10) notamment annulaire est logé à la périphérie du train de tiges de forage (3) et est décalé lors d'un mouvement de rotation du train de tiges de forage (3) dans un sens contraire à un mouvement de rotation (9) lors de la réalisation du forage, en direction de la couronne de forage (2) le long de la direction longitudinale du train de tiges de forage (3) et coopère avec les éléments à expansion (7, 17, 18), qui sont articulés en particulier de manière pivotante à un élément palier relié au train de tiges de forage (3) en particulier de manière fixe et agencé entre l'élément d'élargissement (10) et la couronne de forage (2).

9. Dispositif selon la revendication 8, **caractérisé en ce qu'**au moins un élément de ressort (11) est prévu sur l'élément d'élargissement (10), lequel élément de ressort peut être reçu pendant le forage dans un évidement ou un enfoncement (12) à la périphérie de l'élément d'élargissement (10) et en cas d'inversion du sens de rotation coopère avec au moins un profilage (13) tourné vers l'intérieur du dispositif sur au moins un élément à expansion (7), pour empêcher un mouvement de rotation de l'élément d'élargissement (10) et engendrer un déplacement (14) le long de la direction longitudinale grâce à un assemblage par filetage.

10. Dispositif selon la revendication 8 ou 9,
**caractérisé en ce que** dans l'élément d'élargissement (10), il est prévu au moins un canal de rinçage (16) s'étendant dans la direction longitudinale du dispositif.

11. Dispositif selon l'une quelconque des revendications 6 à 10, **caractérisé en ce que** les éléments à expansion (7, 17, 18) pouvant être élargis sont répartis de manière sensiblement régulière sur la périphérie du train de tiges de forage.

12. Dispositif selon l'une quelconque des revendications 6 à 11, **caractérisé en ce qu'**une pluralité d'éléments à expansion (17, 18) pouvant être élargis est prévue à différente distance de la couronne de forage (2) à la périphérie du train de tiges de forage (3).

13. Dispositif selon la revendication 12,
**caractérisé en ce que** des éléments à expansion (17, 18) agencés à différente distance de la couronne de forage (2) sont agencés de manière décalée les uns par rapport aux autres dans la direction périphérique du train de tiges de forage (3).

14. Dispositif selon la revendication 12 ou 13,
**caractérisé en ce que** des éléments à expansion (17, 18) agencés à différente distance de la couronne de forage (2) coopèrent avec un élément d'élargissement (10) commun, agencé de manière mobile le long du train de tiges de forage (3).

15. Dispositif selon l'une quelconque des revendications 6 à 14, **caractérisé en ce que** le train de tiges de forage (3) peut être subdivisé en particulier dans la zone des éléments à expansion (17, 8) en zones partielles (3', 3") et un élément d'ancrage, en particulier une tête de vis (21) d'un ancrage à toron (22), peut être relié avec la zone partielle du train de tiges de forage restant dans le trou de forage (1) et reliée à la couronne de forage (2).

16. Dispositif selon l'une quelconque des revendications 6 à 15, **caractérisé en ce que** le train de tiges de forage (3) est réalisé de manière connue en soi avec un canal de rinçage (4) à l'intérieur.
